# EUROPÄISCHE PATENTSCHRIFT

(11) **EP 0 619 406 B1**
(45) Veröffentlichungstag und Bekanntmachung des Hinweises auf die Patenterteilung: **21.02.1996**
(21) Anmeldenummer: 94104823.3
(22) Anmeldetag: 26.03.1994
(51) Int. Cl.: E04F 21/22

(54) **Klemmkeil zum Verlegen von Parkett-Dielen**
Clamping wedge for laying parquet planks
Cale de serrage pour la pose de planches de parquet

(30) Priorität: 03.04.1993 DE 9305140 U
(43) Veröffentlichungstag der Anmeldung: 12.10.1994
(73) Patentinhaber: Winkler, Klaus, D-74670 Forchtenberg (DE)
(72) Erfinder: Winkler, Klaus, D-74670 Forchtenberg (DE)
(74) Vertreter: Müller, Hans, Dipl.-Ing.

(56) Entgegenhaltungen:
- DE-C- 230 009
- GB-A- 341 804
- GB-A- 606 741
- US-A- 2 582 665
- US-A- 2 636 716
- US-A- 2 676 784
- US-A- 2 933 288

## Beschreibung

Die Erfindung betrifft ein Verfahren zum Verlegen von Parkett-Dielen mit Hilfe eines Klemmkeils. Der Klemmkeil ist erforderlich, um auf von Wänden umschlossenen Böden sicherzustellen, daß zwischen der jeweiligen Wand und der dieser benachbarten Diele ein Freiraum vorhanden bleibt. Dieser Wandabstand ist wichtig, damit sich der Boden, zum Beispiel bei hoher Luftfeuchtigkeit, ausreichend ausdehnen kann.

### STAND DER TECHNIK

Beim Verlegen eines Parkettfußbodens aus einzelnen Parkett-Dielen beziehungsweise zu Kassetten zusammengefaßten Dielen wird zwischen der jeweils ersten Diele beziehungsweise dem ersten Parkett-Einzelteil und der den Boden begrenzenden Wand ein Keil eingesetzt. Der Keil kann sowohl längs als auch stirnseitig zur Diele plaziert werden. Diese Keile sind konisch zulaufende Holzkeile. Beim seitlich; flächig Aneinanderfügen von weiteren Dielen beziehungsweise Kassetten werden diese, jeweils Einzelteile des Parkettfußbodens darstellenden Parkett-Teile gegen die Keile gedrückt. Der Druck ist relativ groß, da Fugen zwischen den im allgemeinen über eine Nut-Feder-Verbindung aneinandergefügten Dielen beziehungsweise Parkett-Teilen möglichst unsichtbar bleiben sollen. Diese Verlegetechnik mit diesen Keilen erweist sich als relativ schwierig. Aufgrund der konischen Form der Keile springen diese oftmals nach oben aus der Fuge wieder heraus, wenn die in Parkettebene vorhandenen Druckkräfte, die beim Verlegen auf die Keile einwirken müssen, zu groß werden. Dadurch werden Nachbesserungsarbeiten an den bereits verlegten Dielen beziehungsweise eine Neuverlegung erforderlich. Andererseits sitzen nicht herausspringende Keile oftmals überaus fest in dem zwischen Diele und Wand vorhandenen Zwischenraum, so daß sie nur durch große Kraftanstrengung wieder entfernt werden können. Beschädigungen an der Randflächen der "letzten" Diele, an den Keilen und auch an den entsprechenden Wandflächen sind dabei oftmals nicht zu vermeiden.

Aus der GB-A-341 804 ist seit mehr als 60 Jahren eine Schraubzwinge zum Verlegen von Dielenbrettern bekannt. Diese Dielenbretter besitzen ebenfalls wie Parkettdielen Nut- und Feder. Nur ist wegen ihres wesentlich größeren Querschnittes das Ineinanderfügen von Nut und Feder im Gegensatz dazu, wie es bei Parkettdielen der Fall ist, äußerst schwierig. Das Anfügen eines Brettes an bereits verlegte Dielenbretter erfolgt daher durch entsprechende Schraubzwingen, mit denen das jeweils nächste Brett mit seiner Feder in die Nut eines bereits verlegten Brettes hineingezogen werden kann. Anschließend an das dichte Anfügen des jeweils nächsten Brettes an bereits verlegte Bretter wird dieses Brett dann an die Unterkonstruktion angenagelt. Auch das letzte Brett eines zu verlegenden Fußbodens wird auf diese Weise verlegt, in dem es mittels der Schraubzwinge in das letzte der bereits vorhandenen Bretter hineingezogen wird. Zum Ausüben der beim Hereinziehen der Bretter erforderlichen Zugkraft sind Widerlager erforderlich.

Bei diesen Schraubzwingen verändert sich der Abstand zwischen ihrer einen Widerlagerfläche, die an dem zu verlegenden Brett angreift, und ihrer anderen Widerlagerfläche, die sich an einem sonstigen irgendwie vorbereiteten oder vorhandenen Widerlager abstützt. Darin liegt ein systembedingter Unterschied zu vorstehend erwähnten Holzkeilen, bei denen der Abstand zwischen den Widerlagerflächen (Keilflächen) beim bestimmungsgemäßen Gebrauch, d h. beim Verlegen von Parkettdielen, nicht größer oder kleiner wird. Die Parkettdielen werden nämlich nicht durch Verfahren der Keilflächen von diesem Klemmkeil "verlegt", sondern der Klemmkeil hält einen Freiraum zwischen einer Gebäudewand und der dieser Wand benachbarten ersten Parkettdiele des zu verlegenden Parkettbodens konstant groß. Bei der vorbekannten Schraubzwinge muß ein vergleichbarer Freiraum größer werden, da die Diele parallel zur Dielenfläche verschoben werden muß, was nur durch Verfahren der Widerlagerflächen der Schraubzwinge erreicht werden kann.

Vergleichbares gilt hinsichtlich anderer vorbekannter Schraubzwingen (US-A-2 636 716, DE-C-230 009, GB-A-606 741, US-A-2 933 288, US-A-2 582 665 und US-A-2 676 784).

### DARSTELLUNG DER ERFINDUNG

Ausgehend von diesem Stand der Technik liegt der Erfindung die Aufgabe zugrunde, eine verbesserte Verlegetechnik für Parkettdielen anzugeben, mit der technisch einwandfreie Verlegearbeiten auf möglichst rationelle Art und Weise durchgeführt werden können.

Diese Erfindung ist hinsichtlich eines Verfahrens zum Verlegen von Parkett-Dielen durch die Merkmale des Anspruchs 1 gegeben. Ein beim erfindungsgemäßen Verfahren unter Wirtschaftlichen und technischen Gesichtspunkten besonders gut zu verwendender Klemmkeil ist Gegenstand des Anspruchs 2.

Die Erfindung geht damit von der Erkenntnis aus, daß bei parallel ausgerichteten Keilflächen ein Herausspringen des Keils aus dem zwischen Diele und Wand vorhandenen Zwischenraum praktisch nicht möglich ist. Andererseits wird dadurch, daß der gegenseitige Abstand dieser beiden Keilflächen beliebig eingestellt werden kann, ein gutes Handling mit diesem Klemmkeil erreicht; der jeweils gewünschte Abstand zwischen Diele und Wand läßt sich nämlich beliebig einstellen, und durch entsprechende Einrichtungen am Klemmkeil kann sichergestellt werden, daß dieser Abstand dann auch beim Verlegen eines beispielsweise Parkettbodens nicht kleiner wird. Andererseits kann durch planmäßiges Einwirken auf den Klemmteil dieser minimale Abstand bewußt verkleinert werden, so daß der Klemmkeil ohne probleme aus dem Zwischenraum zwischen Diele und Wand nach Beendigung der Verlegearbeiten wieder entfernt werden kann. Der Klemmkeil läßt sich damit zerstörungsfrei und unbeschädigt aus dem Zwischenraum zwischen Diele und Wand entfernen. Dadurch wird die Möglichkeit eröffnet, den Keil beliebig oft wiederverwenden zu können.

Spezielle Ausführungsformen für derartige erfindungsgemäße Klemmkeile sind Gegenstand von Anspruch 2, von Unteransprüchen und auch von Ausführungsbeispielen in der Zeichnung.

So hat es sich unter anderem als sinnvoll herausgestellt, einen Klemmkeil mit zwei Plattenteilen auszubilden, von denen das eine winkelförmig und das andere Z-förmig geformt ist. Der eine freie Schenkel des winkelförmigen Plattenteils stellt mit seiner einen Außenfläche die eine Keilfläche und der eine freie Schenkel des Z-förmigen Plattenteils stellt mit seiner dazu entgegengesetzten Außenfläche die andere Keilfläche dar. An eine der beiden Plattenteile, vorzugsweise an dem winkelförmigen Plattenteil, ist zumindest ein Distanzglied befestigt, längs dem das andere Plattenteil, längs des Distanzgliedes, lageverstellbar ist. Zusätzlich ist, vorzugsweise im Z-förmigen Plattenteil, eine Durchbohrung mit einer Innenverschraubung vorhanden. In dieser Innenverschraubung ist ein Schraubglied mit seinem einen Ende unterschiedlich weit eingeschraubt vorhanden, während sein anderes Ende gegen das andere Plattenteil drückend anlegbar ist. Durch unterschiedlich weites Ein- beziehungsweise Ausschrauben dieses Schraubgliedes in der Innenverschraubung ragt dieses Schraubglied mit seinem freien Ende unterschiedlich weit von diesem Plattenteil in Richtung zum anderen Plattenteil hin. Dadurch kann der Abstand zwischen den Plattenteilen unterschiedlich groß eingestellt werden. Bei Einwirken von Druckkräften auf die beiden Plattenteile werden diese durch das Schraubglied entsprechend auf Distanz gehalten. Durch Verstellen des Schraubgliedes kann diese Distanz verkleinert und dadurch dann der Klemmkeil problemlos aus einem Zwischenraum herausgenommen werden.

Nach einer wichtigen weiteren Ausbildung besitzt dieser Klemmkeil beziehungsweise dasjenige seiner Plattenteile, das der zu verlegenden Diele benachbart ist, ebenflächige Außenflächen derart, daß der Klemmkeil mit dieser Außenfläche flächig auf dieser Diele während seines Einsatzes aufliegen kann. Dadurch liegt der Keil während seines Einsatzes auf einer oder mehreren Dielen auf, wodurch ein aus der Ebene Herausknicken dieser einen oder mehreren Dielen verhindert wird. Sofern der Keil gleichzeitig auf zwei nebeneinander verlegten Dielen aufliegt, werden diese Dielenabschnitte in ihrer exakten Ausrichtung während der gesamten Verlegearbeiten festgelegt. So ist es besonders wirkungsvoll, derartige erfindungsgemäße Klemmkeile im Stirnbereich von zwei stirnseitig aneinanderstoßenden Dielen im Zwischenraum zwischen diesen beiden Dielen und der benachbarten Wand anzuordnen.

Weitere Merkmale, Ausgestaltungen und Vorteile der Erfindung ergeben sich durch die in den Ansprüchen ferner angeführten Merkmale sowie aus den nachstehenden Ausführungsbeispielen.

### KURZE BESCHREIBUNG DER ZEICHNUNG

Die Erfindung wird im folgenden anhand der in der Zeichnung dargestellten Ausführungsbeispiele näher beschrieben und erläutert. Es zeigen:
Fig. 1 den Einsatz von erfindungsgemäßen Klemmkeilen bei Verlegung von Parkett-Dielen,
Fig. 2 eine Schnittdarstellung eines beim Verlegen eingesetzten Klemmkeils nach der Erfindung,
Fig. 3 eine perspektivische Ansicht eines Klemmkeils nach der Erfindung in einer ersten Ausführungsform,
Fig. 4 eine Seitenansicht eines Klemmkeils nach der Erfindung in einer zweiten Ausführungsform und
Fig. 5 eine Seitenansicht eines Klemmkeils nach der Erfindung in einer weiteren Ausführungsform.

### WEGE ZUR AUSFÜHRUNG DER ERFINDUNG

Ein Parkettfußboden 10 besteht aus mehreren Parkett-Dielen 12, die jeweils über eine Nut-Feder-Ausbildung 14, 16 zusammengefügt sind. Zusätzlich zu dieser Nut-Feder-Ausbildung 14, 16 kann eine Verklebung vorgesehen werden. Eine Verklebung auch der Unterseite dieser Parkett-Dielen 12 auf einem Boden 18 ist möglich. Beim Verlegen dieser Dielen 12 wird mit "ersten" Dielen 12.1, 12.2, 12.3 angefangen, deren Nute 14 zu der den Boden begrenzenden Wand 20 ausgerichtet sind. Zwischen den "ersten" Dielen 12.1, 12.2 und 12.3 und der Wand 20 wird ein Zwischenraum 22 freigelassen. Dieser Zwischenraum 22 ist etwa 15 mm (Millimeter) breit und sichert ein Ausdehnen des Bodenbelages, beispielsweise im vorliegenden Fall des Parkett-Fußbodens 10, bei entsprechend hoher Luftfeuchtigkeit.

In dem Zwischenraum 22 sitzen erfindungsgemäße Keile 24, die im vorliegenden Beispielsfall im Bereich der Stirnseiten 26 benachbarter Dielen 12.1, 12.2 beziehungsweise 12.3 angeordnet sind.

Die Keile 24 besitzen entsprechend ihrer in den Figuren 1, 2 und 3 dargestellten Ausbildungen folgende konstruktive Gestalt.

Der Keil 24 besitzt ein winkelförmiges Teil (L-Teil) 26 und ein Z-Formteil 28, die parallel zur Querausrichtung Q der Dielen 12 gegenseitig verstellt werden können, wie noch weiter unten angegeben ist.

Das L-Teil 26 besitzt einen nach unten auskragenden Schenkel 30, dessen flache Außenseite eine Keilfläche 32 des Keils 24 bildet. Mit dieser Keilfläche 32 liegt dieses L-Teil 26 an der Wand 20 an. Der andere Schenkel 34 dieses L-Teils 26 ist oberhalb des Steges 36 des Z-Teils 28 positioniert. An diesem Z-Teil 28, rechtwinklig zu dem Steg 36, kragt nach unten ein Schenkel 38 aus, dessen von dem Schenkel 30 des L-Teils 26 weggerichtete hintere, flache Außenseite die andere Keilfläche 40 darstellt. Mit dieser Keilfläche 40 liegt dieser Schenkel 38 an der der Wand 20 benachbarten Diele 12 flach an. Im vorliegenden Fall ist der Schenkel 38 in Richtung auf den Boden 18 so lang, daß er zumindest den oberhalb der Nut 14 vorhandenen Dielenteil 42 voll stirnseitig bedeckt. Die beiden Keilflächen 32, 40 sind parallel zueinander ausgerichtet.

Von dem Steg 36 ragt ein Schenkel 44 nach oben. Dieser Schenkel 44 dient vorzugsweise dazu, ausreichend Fleisch für eine Durchbohrung 46 zu schaffen. Längs dieser Durchbohrung 46 ist ein an dem L-Teil 26 befestigter Führungsbolzen 48 längsverschieblich, parallel zur Querrichtung Q, geführt. Die beiden Teile 26, 28 lassen sich dadurch parallel zur Querrichtung Q gegenseitig verstellen. Der Abstand 50 zwischen den beiden Schenkeln 30, 38 läßt sich dadurch in Richtung Q unterschiedlich groß einstellen.

Bei dem Keil 24 sind zwei Führungsbolzen 48 und dementsprechend auch zwei Durchbohrungen 46 in dem Teil 28 vorhanden. Dadurch ist eine winkeltreue Parallelverstellung der beiden Teile 26, 28 auf einfache Weise sichergestellt.

Zwischen den beiden Führungsbolzen 48 (Fig. 3) ist eine weitere Durchbohrung 52 in dem Z-Teil 28 vorhanden. Diese Durchbohrung reicht im vorliegenden Fall ähnlich wie die Durchbohrungen 46 teilweise in den Schenkel 38 und teilweise in den Steg 36 hinein. Die Durchbohrung 52 ist mit einem Innengewinde 54 versehen. In diese Durchbohrung ist eine Distanzschraube 56 mit ihrem einen Endbereich 58 eingeschraubt. Mit ihrem anderen freien Ende 60 liegt diese Schraube 56 an dem Schenkel 30 an (Fig. 4, 5). Je nachdem, wie weit die Schraube 56 in das Teil 28 eingeschraubt ist, bildet sich der minimale Abstand 50 zwischen den beiden Schenkeln 30, 38 der beiden Teile 26, 28 aus. Dieser minimale Abstand 50 kann ohne Verdrehen der Schraube 56 nicht verkleinert werden. Der Abstand 50 wird also nicht kleiner, wenn von außen auf die Keilfläche 32, 40 Druck ausgeübt wird. Dieser Druck entsteht, wie eingangs ausgeführt, bei dem Verlegen der Dielen 12 durch Einwirken von Druckkräften D (Fig. 1).

Der Keil 24.1 gemäß Fig. 4 unterscheidet sich von dem Keil 24 darin, daß seine Distanzschraube 56 unterhalb der Führungsbolzen 48 angeordnet ist. Die Anordnung dieser Schraube 56 hängt von der körperlichen Ausbildung der einzelnen Teile 26, 28 ab.Sofern die Teile 26, 28 in der Höhe niedrig ausgebildet werden, so wie dies den Figuren 1, 2 und 3 qualitativ zu entnehmen ist, wird die Distanzschraube 56 in etwa gleicher Höhe zwischen den Führungsbolzen 48 im Regelfall angeordnet sein. Bei einem höher bauenden Keil wird die Distanzschraube 56 in der Höhe versetzt zu dem einen oder den mehreren Führungsbolzen 48 angeordnet werden können. Im Regelfall wird die Ausbildung gemäß den Figuren 1, 2 und 3 dann zu bevorzugen sein, wenn, wie in Fig. 1 angedeutet, stirnseitig benachbarte Teile von Dielen 12.1 und 12.2 beziehungsweise 12.2 und 12.3 großflächiger gleichzeitig von einem Keil 24 abgedeckt werden sollen. In Richtung L wird die Ausdehnung dieser Keile 24 daher entsprechend groß sein, so daß die Distanzschraube 56 zwischen den Führungsbolzen 48, beispielsweise in gleicher Höhe, angeordnet werden kann.

Bei der Ausbildung gemäß Fig. 5 besitzt der dort dargestellte Keil 24.2 noch einen Schenkel 70, der an dem L-Teil 26.1 kragmäßig so vorhanden ist, daß der zwischen den beiden Teilen 26.1 und 28 vorhandene Spalt 72 von oben abgedeckt wird. Dadurch wird ein Hineinfallen von Staub und Schmutz in den "inneren Keilbereich" vermieden.

Wichtig bei den dargestellten Keilen 24, 24.1 und 24.2 ist deren ebenflächige Ausbildung 74 im unteren Bereich des Teils 28. Das Teil 28 und damit der gesamte Keil läßt sich damit flach auf die "erste" Diele 12.1, 12.2, 12.3 auflegen, so wie dies den Figuren 1, 2 zu entnehmen ist. Ein Aufwölben dieser Diele bzw. des Randbereichs des Parkett-Fußbodens 10 durch Einwirken von Druckkräften D wird damit wirkungsvoll vermieden.

Sobald der gesamte Parkett-Fußboden 10 verlegt ist beziehungsweise der Randbereich ausreichend auf dem Boden 18 stabilisiert vorhanden ist, lassen sich die Keile 24, 24.1 beziehungsweise 24.2 durch entsprechendes Verdrehen der Schraube 56 aus dem Zwischenraum 22 (Fig. 2) entnehmen. Zum leichten Verstellen der Schraube 56 besitzt diese stirnseitig eine für einen Inbusschlüssel vorgesehene Einwölbung 78. Dadurch kann von außen problemlos die Größe des Abstands 50 verstellt werden.

## Patentansprüche

1. Verfahren zum Verlegen von Parkett-Dielen (12) auf von Wänden (20) umschlossenen Böden (18), bei dem ein Klemmkeil (24) zwischen Wand (20) und der dieser benachbarten Diele (12) zwecks Sicherstellen eines dortigen Freiraums (22) eingesetzt wird,
a) dessen Keilflächen (32, 40) parallel zueinander ausgerichtet sind,
b) bei dem die Keilflächen gebildet werden durch die Außenseiten von zwei einzelnen Plattenteilen (30, 38),
c) bei dem der gegenseitige Abstand (50) dieser Keilflächen planmäßig beliebig festlegbar ist,
d) bei dem ein Distanzglied (56) zwischen den beiden Plattenteilen angebracht ist, dessen Distanzlänge einstellbar ist, so daß ein planmäßig festgelegter minimaler Abstand (50) durch auf die Keilflächen (32, 40) einwirkende Druckkräfte nicht unterschritten wird.

2. Klemmkeil zum Durchführen des Verfahrens nach Anspruch 1,
**dadurch gekennzeichnet**, daß
- das eine Plattenteil L-förmig (26, 30) und das andere Plattenteil Z-förmig (28, 36, 38) ausgebildet ist,
- der eine freie Schenkel (30) des L-förmigen Plattenteils mit seiner Außenfläche (32) die eine Keilfläche und der eine freie Schenkel (38) des Z-förmigen Plattenteils mit seiner dazu entgegengesetzten Außenfläche (40) die andere Keilfläche bildet,
- an dem L-förmigen Plattenteil das zumindest eine Distanzglied (48) befestigt ist,
- in dem Z-förmigen Plattenteil zumindest eine Durchbohrung so vorhanden ist, daß das Z-förmige Plattenteil längs des Distanzgliedes (48) lageverstellbar ist,
- in dem Z-förmigen Plattenteil eine Durchbohrung (52) mit einem Innengewinde (54) vorhanden ist, in der ein Schraubglied (56) mit seinem einen Ende (58) eingeschraubt vorhanden ist, während sein anderes Ende (60)gegen das L-förmige Plattenteil (30) drückend anlegbar ist.

3. Klemmkeil nach Anspruch 2,
**dadurch gekennzeichnet**, daß an dem L-förmigen Teil ein Schenkel (70) auskragend vorhanden ist, mit dem der Zwischenraum (72)zwischen den beiden Plattenteilen (26, 28) abgedeckt ist.

4. Klemmkeil nach einem der vorstehenden Ansprüche,
**dadurch gekennzeichnet**, daß Außenflächen (32, 40) ebenflächig derart ausgebildet sind, daß der Klemmkeil mit diesen Außenflächen (32, 40) flächig auf eine oder mehrere Dielen (12) gleichzeitig auflegbar ist.

## Claims

1. Method of laying parquet blocks (12) on floors (18) surrounded by walls (20), in the case of which method a clamping wedge (24) is introduced between the wall (20) and the block (12) adjacent thereto in order to ensure a clearance (22) there,
a) the wedging surfaces (32, 40) of which clamping wedge are aligned parallel to one another,
b) in the case of which the clamping surfaces are formed by the outer sides of two individual plate parts (30, 38),
c) in the case of which the mutual spacing (50) between said wedging surfaces can be fixed in accordance with requirements as planned, and
d) in the case of which a spacer member (56) is fitted between the two plate parts, it being possible for the spacing length of said spacer member to be set, with the result that a minimum spacing (50) which is fixed as planned is not undershot due to compressive forces acting on the wedging surfaces (32, 40).

2. Clamping wedge for implementing the method according to Claim 1, characterized in that
- one plate part is designed in the form of an L (26, 30) and the other plate part is designed in the form of a Z (28, 36, 38).
- one free leg (30) of the L-shaped plate part forms, with its outer surface (32), one wedging surface, and one free leg (38) of the Z-shaped plate part forms, with its outer surface (40) opposite thereto, the other wedging surface,
- the at least one spacer member (48) is fastened on the L-shaped plate part,
- at least one through-bore is provided in the Z-shaped plate part, such that the Z-shaped plate part can be adjusted in position along the spacer member (48),
- a through-bore (52) with an internal thread (54) is provided in the Z-shaped plate part, in which through-bore a screwing member (56) is screwed in by one end (58), while its other end (60) can be laid against the L-shaped plate part (30) in a pressure-exerting manner.

3. Clamping wedge according to Claim 2, characterized in that a leg (70) is provided to jut out on the L-shaped part, by means of which leg (70) the interspace (72) between the two plate parts (26, 28) is covered.

4. Clamping wedge according to one of the preceding claims, characterized in that outer surfaces (32, 40) are designed to have planar surfaces, such that, by means of said outer surfaces (32, 40), the clamping wedge can be laid with surface contact on one or more blocks (12) at the same time.

## Revendications

1. Procédé pour poser des planches de parquet (12) sur des sols (18) entourés de murs (20), selon lequel une cale de serrage (24) est placée entre le mur (20) et la planche (12) voisine de ce mur afin d'y garantir un espace libre (22),
a) cale dont les faces de calage (32, 40) sont orientées parallèlement entre elles,
b) les faces de calage étant formées par les côtés extérieurs de deux pièces en plaque distinctes (30, 38),
c) l'écartement (50) de ces faces de calage pouvant être fixé de façon concertée à une valeur quelconque,
d) un élément d'écartement (56) étant monté entre les deux pièces en plaque, élément dont la longueur d'écartement est réglable, de sorte qu'une distance minimale (50) fixée de façon concertée ne peut pas être sous-dépassée par des forces de pression agissant sur les faces de calage (32, 40).

2. Cale de serrage pour la mise en oeuvre du procédé selon la revendication 1, caractérisée en ce que
- une des pièces en plaque est réalisée en forme de L (26, 30), et l'autre pièce en plaque en forme de Z (28, 36, 38),
- une des branches libres (30) de la pièce en plaque en L forme l'une des faces de calage par sa face extérieure (32), et une des branches libres (38) de la pièce en plaque en Z forme l'autre face de calage par sa face extérieure (40) opposée à la face (32),
- le ou les éléments d'écartement (48) sont fixés sur la pièce en plaque en forme de L,
- au moins un perçage traversant est présent dans la pièce en plaque en forme de Z, de telle sorte que la position de la pièce en plaque en forme de Z le long de l'élément d'écartement (48) peut être modifiée,
- un perçage traversant (52) est présent dans la pièce en plaque en forme de Z, perçage qui est pourvu d'un filetage intérieur (54) dans lequel est présent un organe fileté (56) qui y est vissé par une de ses extrémités (58), tandis que son autre extrémité (60) peut être pressée en application contre la pièce en plaque en forme de L (30).

3. Cale de serrage selon la revendication 2, caractérisée en ce qu'une branche (70) est présente en porte à faux sur la pièce en forme de L, branche qui recouvre l'espace intermédiaire (72) entre les deux pièces en plaque (26, 28).

4. Cale de serrage selon l'une des revendications précédentes, caractérisée en ce que les faces extérieures (32, 40) sont réalisées à surface plane de telle sorte que la cale de serrage peut être, par ces faces extérieures (32, 40), posée à plat sur une ou plusieurs planches (12) en même temps.
